# EUROPÄISCHE PATENTSCHRIFT

(11) **EP 0 150 170 B1**
(45) Veröffentlichungstag und Bekanntmachung des Hinweises auf die Patenterteilung: **04.01.1989**
(21) Anmeldenummer: 85890001.2
(22) Anmeldetag: 04.01.1985
(51) Int. Cl.: B25D 9/16

(54) **Pneumatischer Hammer**
Pneumatic hammer
Marteau pneumatique

(30) Priorität: 05.01.1984 AT 20/84
(43) Veröffentlichungstag der Anmeldung: 31.07.1985
(73) Patentinhaber: VEREINIGTE EDELSTAHLWERKE AKTIENGESELLSCHAFT (VEW), A-1010 Wien (AT)
(72) Erfinder: Hasewend, Gerhard, A-8605 Kapfenberg (AT); Neumüller, Johann, A-8605 Kapfenberg (AT); Pacnik, Peter, A-8700 Leoben (AT); Scharfegger, Franz, A-8605 Kapfenberg (AT)

(56) Entgegenhaltungen:
- EP-A- 0 009 229
- BE-A- 539 156
- DE-A- 2 730 567
- SU-A- 414 407

## Beschreibung

Die Erfindung bezieht sich auf einen pneumatischen Hammer, insbesondere einen handgehaltenen pneumatischen Hammer, gemäß den Ausführungen im Oberbegriff des Hauptanspruches.

Pneumatische Schlagwerkzeuge besitzen einen sehr weiten Einsatzbereich, wobei ein möglichst geringer Energieverbrauch, also Druckluftverbrauch, eine hohe Lebensdauer und eine Konstruktion ohne kompliziert ausgestaltete Einzelteile von besonderer Bedeutung sind. Diese Forderungen sind jedoch außerordentlich schwer zu koordinieren. So kann beispielsweise die Lebensdauer eines Schlagkolbens welcher in einem Arbeitszylinder angeordnet ist, dadurch erhöht werden, daß der Schlagkolben in seiner Rückholbewegung gedämpft wird. Diese Dämpfung kann beispielsweise durch eine Feder erreicht werden, oder, wodurch eine einfachere und robustere Konstruktion gegeben ist, mit einem Luftpolster erreicht werden. Diese Luftpolsterung kann jedoch, und zwar, wenn dieser Raum größer gehalten wird zu einem höheren Druckluftverbrauch führen.

Des weiteren soll die Steuerung für die Druckluft möglichst einfach gehalten werden, wobei insbesondere kleinteilige Konstruktionselemente zu vermeiden sind, damit einfache Instandhaltungsarbeiten, wie z. B. Reinigung, ohne großen Aufwand und ohne Spezialwerkzeug direkt am Einsatzort vorgenommen werden können.

Aus der DE-AS-2 730 567 ist ein pneumatisches Schlaggerät bekannt, welches einen in einem Arbeitszylinder hin- und herbewegbaren Schlagkolben aufweist. Der Schlagkolben verschließt in seiner oberen Totpunktlage die Druckluftzuführungsöffnungen, welche durch einen elastischen Ring verschließbar sind, der in einem Kanal für die Druckluftzufuhr angeordnet ist. In den Schlagkolben, welcher eine durchgehende Bohrung aufweist, reicht eine Zuführungsleitung für die Druckluft, die bei der unteren Totpunktlage des Schlagkolbens arbeitswirksam geöffnet ist, und mit Anheben des Schlagkolbens verschlossen wird. Diese Konstruktion weist zwar den Vorteil auf, daß der Arbeitskolben beim Rückwärtshub zur oberen Totpunktlage durch einen Luftpolster abgebremst werden kann, wobei jedoch der Hammer als solcher einer besonderen aufwendigen Fertigung unterliegt, und aufgrund der vorhandenen Volumina einen hohen Druckluftverbrauch verursachen kann.

Ferner ist aus der SU-A-414407 ein pneumatischer Hammer bekannt, der die Merkmale des Oberbegriffs des Anspruchs 1 aufweist.

Der Erfindung liegt die Aufgabe zugrunde, einen pneumatischen Hammer zu schaffen, der einen geringen Druckluftverbrauch aufweist, eine optimale Abbremsung des Schlagkolbens im oberen Totpunkt gewährleistet und welcher besonders einfach aufgebaut ist. Erfindungsgemäß wird das Ziel dadurch erreicht, daß ein ringförmiges Distanzstück aus Elastomeren, Polyurethan, Gummi od. dgl. federnd gegen den Arbeitszylinder lagefixiert durch Anordnung eines im Abschlußdeckel vorstehenden Zapfens und durch eine Bohrung im Distanzstück abgestützt ist, wobei der Einlaßkanal normal zur Achse des Kolbens angeordnet ist und im Längsbereich des Abschlußdeckels liegt.

Ist der Abschlußdeckel durch ein Distanzstück aus Elastomeren, Polyurethan, Gummi od. dgl. gegen den Arbeitszylinder federnd gehalten, so kann die Kraft, mit welcher der Abschlußdeckel gegen den Arbeitszylinder gehalten ist, besonders hoch gehalten werden, wobei gleichzeitig der hierfür benötigte Raum von untergeordneter Bedeutung ist.

Ist der Arbeitszylinder von einem weiteren Mantel umgeben, durch welchen ein Kanal für die Druckluft für den Rückholhub gebildet ist, so kann dieser weitere Mantel aus einem anderen Material als der Arbeitszylinder gebildet sein, wodurch beispielsweise zusätzlich eine Schalldämmung erreichbar ist.

Weist der Arbeitszylinder im Bereich des unteren Totpunktes einen verjüngenden Teil auf, der einem Abschnitt des Schlagkolbens entsprechend ausgebildet ist, so kann ein besonders geringes Luftvolumen für den Rückholhub ausreichen.

Vorteilhafterweise ist der verjüngende Teil des Arbeitszylinders einstückig mit dem Arbeitszylinder ausgebildet.

Im folgenden wird die Erfindung anhand der Zeichnung näher erläutert.

Der in der Zeichnung dargestellte pneumatische Hammer weist einen Arbeitszylinder 1 auf, in welchem ein Schlagkolben 2 längsbeweglich angeordnet ist. Am unteren Ende des Arbeitszylinders ist eine Büchse 3 angeordnet, in die das Einsteckende 4 eines nur teilweise dargestellten Einsteckwerkzeuges 5, z. B. eines Aufbruchmeißels eingeführt ist. Das Einsteckwerkzeug ist über eine Haltekappe 6, die einen Pufferring 7 aufweist, gehalten. Zur Fixierung der Haltekappe am Arbeitszylinder dient der Bolzen 8. Am oberen Ende des Arbeitszylinders ist ein Handgriff 9 vorgesehen, welcher einen Einlaßkanal 10 aufweist, der willkürlich mit einer Kugel 11 geöffnet, bzw. verschlossen werden kann. Der Arbeitszylinder weist im Bereich 12 des oberen Totpunktes einen Zylinder 13, gegebenenfalls mit Führungsstiften für das Ventilverschlußglied 20, auf, der mit dem Arbeitszylinder einstückig ausgebildet ist. Dieser Zylinder weist Steueröffnungen 14, 15 für die Zufuhr der Druckluft auf. Der kreisförmige Zylinder ragt in einen zylindrischen Raum, welcher als Druckluftzuführkanal 16 dient. Der Arbeitszylinder ist durch einen Abschlußdeckel 17 verschlossen, wobei zwischen Handgriff und Abschlußdeckel ein ringförmiges Distanzstück 18 aus Gummi angeordnet ist, das aber auch als metallische Tellerfeder ausgebildet sein kann, das den Abschlußdeckel 17 über das Griffstück 9 durch nicht dargestellte Schrauben gegen den Arbeitszylinder preßt. Zwischen dem Griffstück 9 und dem Arbeitszylinder 1 ist eine O-Ringdichtung 19 angeordnet, wodurch eine gasdichte Verbindung zwischen Handgriff und Arbeitszylinder gewährleistet ist. Der Abschlußdeckel reicht mit seinen Rändern über den Zylinder 13 und hält dadurch das aus einem metallischen Ring, der gegebenenfalls radiale Verbreiterungen an zumindest einem Endbereich gegen Kippbewegungen aufweisen kann, bestehende Ventilverschlußglied 20; dieses weist einen Innendurchmesser von 56,2 mm auf, wohingegen der Außendurchmesser des Zylinders 13 55 mm beträgt. Das ringförmige Ventilverschlußglied weist eine radiale Beweglichkeit auf. Die Steueröffnung 15 für die Druckluftzufuhr für den Rückholhub mündet in einen Kanal 21, der seinerseits im Bereich des unteren Totpunktes des Arbeitszylinders in den Arbeitszylinder mündet. Der Arbeitszylinder weist einen sich verengenden Teil 22 auf, der mit dem restlichen Arbeitszylinder einstückig ausgebildet ist. Weiters ist ungefähr in der Mitte zwischen oberem und unterem Totpunkt eine Abluftöffnung 23 vorgesehen. Befindet sich der Schlagkolben im Bereich des oberen Totpunktes, so wird das Ventilverschlußglied durch die ausströmende Druckluft in die in der Zeichnung dargestellte Lage bewegt. Der Schlagkolben federt über die Einlaßöffnung hinaus und wird durch den federnden Luftpolster wieder zurückbewegt, wodurch die Einlaßöffnung freigegeben wird, und Druckluft durch die Öffnung 14 in den Arbeitszylinder strömen kann, solaß der Schlagkolben in Richtung der unteren Totpunktlage bewegt wird. Diese Bewegung findet solange statt, bis der Schlagkolben die Abluftöffnung 23 passiert und die Druckluft durch diese Öffnung in das Freie strömen kann. Damit sinkt der Druck im Arbeitszylinder ab, wodurch das Ventilverschlußglied radial bewegt wird, sodaß die Steueröffnung 15 freigegeben wird und Druckluft im Bereich des unteren Totpunktes, in welchem der Schlagkolben seine Energie an das Einsteckwerkzeug abgibt, gelangt. Dadurch wird der Schlagkolben wieder in Richtung zum oberen Totpunkt bewegt, wobei die Druckluftzufuhr solange erfolgt, bis der Kolben die Abluftöffnung 23 passiert hat, da dann der Druck im Arbeitszylinder oberhalb des Schlagkolbens ansteigt und das ringförmige Ventilverschlußglied erneut in die in der Zeichnung dargestellten Lage bewegt wird.

Der Kanal 21 kann auch durch einen um den Arbeitszylinder angeordneten Mantel gebildet werden.

## Patentansprüche

1. Pneumatischer Hammer, insbesondere handgehaltener Hammer, mit einem Schlagkolben (2), der auf ein Einsteck werkzeug (5) schlägt und in einem Arbeitszylinder (1) geführt ist, welcher im Bereich des oberen Totpunktes (12) eine Zutrittsöffnung (14) für die Druckluft in den Arbeitszylinder (1) aufweist, daß vom Schlagkolben (2) und einem ringförmigen, druckluftbetätigbaren, im Druckluftzuführungskanal (16) angeordneten Ventilverschlußglied (20) steuerbar ist, weiters einen Kanal (21) für die Druckluftzufuhr für den Rückholhub und einer Abluftöffnung (23) im Arbeitszylinder enthält und das ringförmige Ventilverschlußglied (20) mit einem Abschlußdeckel (17) versehen ist, dadurch gekennzeichnet, daß ein ringförmiges Distanzstück (18) aus Elastomeren, Polyurethan, Gummi od. dgl. federnd gegen den Arbeitszylinder (1) lagefixiert durch Anordnung eines im Abschlußdeckel (17) vorstehenden Zapfens und durch eine Bohrung im Distanzstück (18) abgestützt ist, wobei der Einlaßkanal (10) normal zur Achse des Kolbens (2) angeordnet ist und im Längsbereich des Abschlußdeckels (17) liegt.

2. Pneumatischer Hammer nach Anspruch 1, dadurch gekennzeichnet, daß der Arbeitszylinder (1) von einem weiteren Mantel umgeben ist, durch welchen ein Kanal (21) für die Druckluft für den Rückholhub gebildet ist.

3. Pneumatischer Hammer nach Anspruch 1 . und 2, dadurch gekennzeichnet, daß der Arbeitszylinder (1) im Bereich des unteren Totpunktes einen verjüngten Teil aufweist, der einem Abschnitt des Schlagkolbens (2) entsprechend ausgebildet ist.

## Claims

1. A pneumatic hammer, in particular a handheld hammer, having a percussion piston (2) which strikes an insertion tool (5) and is guided in an operating cylinder (1) which in the region of its top dead centre (12) has an admission opening (14) for the compressed air into the operating cylinder (1), the compressed air being controllable by the percussion piston (2) and an annular valve-closure member (20) which can be acted upon by compressed air and is arranged in the compressed-air supply duct (16), the operating cylinder (1) further containing a duct (21) for the compressed-air supply for the return stroke and an air-outlet opening (23) in the operating cylinder, and the annular valve-closure member (20) being provided with a sealing cover (17), characterized in that an annular spacer member (18) of elastomers, polyurethane, rubber or the like is supported resiliently located against the operating cylinder (1) by the arrangement of a spigot projecting from the sealing cover (17) and by a bore in the spacer member (18), the inlet duct (10) being arranged at right angles to the axis of the piston (2) and lying in che longitudinal region of the sealing cover (17).

2. A pneumatic hammer according to claim 1, characterized in that the operating cylinder (1) is surrounded by a further jacket by which a duct (21) for the compressed air for the return stroke is formed.

3. A pneumatic hammer according to claim 1 and 2, characterized in that the operating cylinder (1) is provided in the region of the bottom dead centre with a tapered part which is constructed so as to correspond to a portion of the percussion piston (2).

## Revendications

1. Marteau pneumatique, en particulier marteau tenu à la main, équipé d'un piston de percussion (2), qui frappe sur un outil enfichable (5) et est guidé dans un cylindre de travail (1), qui présente à proximité du point mort supérieur (12) une ouverture d'admission (14) pour l'air comprimé dans le cylindre de travail (1), pouvant être commandée par le piston de percussion (2) et un élément de fermeture de soupape (20) annulaire disposé dans le canal (16) d'admission d'air comprimé, pouvant être commandé par l'air comprimé qui contient en outre un canal (21) pour l'amenée d'air comprimé pour la course de rappel et une ouverture d'échappement d'air (23) dans le cylindre de travail et ou l'élément de fermeture de soupape (20) annulaire est muni d'un capot de fermeture (17), caractérisé en ce qu'une pièce d'écartement (18) annulaire en élastomère, polyuréthane, caoutchouc ou analogue est fixé en position élastiquement contre le cylindre de travail (1) par disposition d'un tenon saillant dans le capot de fermeture (17) et est soutenu par un alésage dans la pièce d'écartement (18), le canal d'admission (10) étant disposé normalement à l'axe du piston (2) et se trouvant dans la zone longitudinale du caport de fermeture (17).

2. Marteau pneumatique selon la revendication 1, caractérisé en ce que le cylindre de travail (1) est entouré par une autre enveloppe, par laquelle est formé un canal (21) pour l'air comprimé en vue de la course de rappel.

3. Marteau pneumatique selon la revendication 1 et 2, caractérisé en ce que le cylindre de travail (1) présente à proximité du point mort inférieur une partie amincie qui est réalisée de manière correspondant à un tronçon du piston de percussion (2).
